# EUROPÄISCHE PATENTSCHRIFT

(11) **EP 1 905 052 B1**
(45) Veröffentlichungstag und Bekanntmachung des Hinweises auf die Patenterteilung: **01.03.2017**
(21) Anmeldenummer: 06777798.7
(22) Anmeldetag: 14.07.2006
(51) Int. Cl.: H01F 27/14, H01H 9/00

(54) **AUSDEHNUNGSGEFÄSS FÜR STUFENSCHALTER**
EXPANSION TANK FOR A STEPPING SWITCH
VASE D'EXPANSION CONCU POUR UN COMMUTATEUR A GRADINS

(30) Priorität: 15.07.2005 DE 102005033925; 17.07.2005 DE 102005034851
(43) Veröffentlichungstag der Anmeldung: 02.04.2008
(73) Patentinhaber: Siemens Aktiengesellschaft, 80333 München (DE)
(72) Erfinder: FINDEISEN, Jörg, 01169 Dresden (DE)
(86) Internationale Anmeldenummer: PCT/EP2006/064292
(87) Internationale Veröffentlichungsnummer: WO 2007/009960

(56) Entgegenhaltungen:
- WO-A1-2004/083700
- CA-A- 989 947
- CH-A- 269 213
- CH-A- 434 448
- DE-A1- 2 806 745
- DE-C- 748 174
- DE-C- 755 544
- GB-A- 425 169
- JP-A- 3 192 707
- JP-A- 52 043 940
- JP-A- 59 134 516
- JP-A- 61 128 506
- US-A- 3 670 276

## Beschreibung

Die Erfindung betrifft einen mit einer Isolierflüssigkeit gefüllten Stufenschalter und Einrichtungen zur Aufnahme der thermisch bedingten Volumenschwankungen dieser Isolierflüssigkeit.

Die Erfindung ermöglicht einen hermetischen Abschluss des Schaltergefäßes und damit eine deutliche Reduzierung der Alterung des Schalteröles.
Der Einsatz der erfindungsgemäßen Anordnung ermöglicht weiterhin den Verzicht auf Luftentfeuchter, externes Ausdehnungsgefäß und zugehörige Rohrleitungen. Des Weiteren löst die Erfindung das Problem der Gasansammlung in der Rohrleitung zum Ausdehnungsgefäß von hermetisch abgeschlossenen Schaltern.

Stufenschalter der oben genannten Art kommen vorwiegend in Leistungstransformatoren zum Regeln der Spannung unter Last zum Einsatz. Im Betrieb kommt es durch Erwärmung der Überschaltwiderstände, Wärmeabgabe durch das den Schalter und sein Gefäß umgebende Isolier- und Kühlmedium des Transformators und weitere Einflüsse zu erheblichen Temperaturschwankungen. Diese bewirken wesentliche Änderungen des Volumens der Isolierflüssigkeit des Stufenschalters. Weiterhin kommt es durch Schaltlichtbögen und / oder Aufheizen der Überschaltwiderstände zur thermischer Zersetzung von Isolierflüssigkeit und daraus resultierender Gasentwicklung. Diese Gase steigen auf Grund ihrer geringeren Dichte nach oben und müssen durch geeignete Maßnahmen abgeführt werden.

Stand der Technik ist die Verwendung von über dem Transformator angebrachten Ausdehnungsgefäßen, welche über eine geneigte Rohrleitung mit dem Schalter verbunden werden. Über diese Rohrleitung erfolgt sowohl der Fluss der Isolierflüssigkeit bei thermisch bedingten Volumenänderungen, als auch der Abtransport der Gase.

Bekannt ist die Verwendung eines gemeinsamen Ausdehnungsgefäßes für den Transformator und den Schalter, dabei kommt es jedoch zu einer Mischung der Isolierflüssigkeiten. Deshalb wird zurzeit überwiegend ein Zweikammerausdehnungsgefäß eingesetzt. Solche Ausdehnungsgefäße sind zum Beispiel in DE19527763C2 beschrieben. Nachteil dieser Ausdehnungsgefäße ist der Kontakt der Öloberfläche mit der Außenluft, was die Verwendung von so genannten Luftentfeuchtern erfordert. In diesen Luftentfeuchtern wird die Luft über ein Trocknungsmittel geführt und hierbei entfeuchtet. Die Adsorptionsfähigkeit des Trocknungsmittels (Hygroskopizität) wird hierbei aufgebraucht und das Trocknungsmittel muss regelmäßig erneuert werden. Die periodisch notwendigen Sichtprüfungen sowie der regelmäßige Austausch des Trocknungsmittels, insbesondere in Gegenden mit hoher Luftfeuchtigkeit, stellt einen erheblichen Kostenfaktor dar (Empfohlener Wartungsintervall: 3 Monate). Diese Luftentfeuchter bieten des Weiteren keinen sicheren Abschluss gegen die Aufnahme von Feuchtigkeit und Sauerstoff durch die Isolierflüssigkeit, insbesondere bei schneller Abkühlung des Transformators.

In DE10010737A1 wird ein hermetisch abgeschlossener Transformator beschrieben, welcher zum Volumenausgleich einen dehnbaren Radiator vorsieht. Die Verwendung eines solchen Radiators zur Kompensation der Volumenausdehnung der Isolierflüssigkeit des Schalters erfordert einen erheblichen Aufwand und bringt Probleme bei der Abführung von Gasen aus dem Schaltergefäß. Für die Ausdehnung der Isolierflüssigkeit von Transformatoren sind Ausdehnungsgefäße bekannt, welche in der Hauptkammer eine Membran zur Trennung der Isolierflüssigkeit von der Umgebungsluft verwenden. Ein solches ist in DE3206368 beschrieben. Diese Ausdehnungsgefäße bieten zwar einen sicheren Abschluss der Isolierflüssigkeit von der Umgebungsluft, benötigen aber dennoch einen Luftentfeuchter, was mit den bereits erwähnten Nachteilen verbunden ist. Weiterhin führt der Kontakt mit der Umgebungsluft zur Alterung der Membran und bedingt somit technische Unsicherheiten.

In DE10224074A1 ist eine Anordnung für die in den Stufenschalter führende Rohrleitung beschrieben, welche ein Labyrinthsystem zur Vermeidung des Strömens von Gasen zum Ausdehnungsgefäß nutzt. Dieses System bietet aber weder einen hermetischen Abschluss des Schalters, noch kann es das Eindringen von Gasen in die Rohrleitung vollständig verhindern. Auch die aufwändige Rohrleitungsanordnung zum Ölausdehnungsgefäß bleibt erforderlich.

Aus DE3504916C2 ist weiterhin ein Ausdehnungsgefäß bekannt, welches direkt auf dem Stufenschalterkopf montiert wird. Diese Lösung benötigt ebenfalls einen Luftentfeuchter, was die bekannten bereits eingangs genannten Nachteile zur Folge hat. Ein hermetischer Abschluss lässt sich auch damit nicht erzielen.

Aus WO98/54498 ist eine Abdeckhaube für Druckentlastungsventile bekannt und in DE 10312177 ist die Integration einer Abdeckhaube in ein Druckentlastungsventil beschrieben. Beide Lösungen sind mit erheblichen Handhabungsproblemen behaftet und erfordern einen großen Raumbedarf.

Die im Folgenden beschriebene Erfindung ermöglicht eine Kompensation der Änderung des Volumens der Isolierflüssigkeit beim Betrieb des Schalters, bei Vermeidung der oben genannten Nachteile.

Die vorliegende Erfindung nutzt zur Aufnahme der thermisch bedingten Volumenschwankungen der Isolierflüssigkeit des Schalters einen Faltenbalg / Kompensator. Solche Anordnungen sind bereits aus GB425169 und JP03192707 bekannt. Diese Ausgleichvorrichtung bildet eine kompakte Baugruppe ohne zusätzliche Rohrleitungen und wird direkt auf dem Schalter montiert. Die Form des Ausdehnungsgefäßes wird weitgehend der Kontur des Stufenschalterkopfes angepasst, so dass der Raumbedarf klein gehalten wird. Das Ausdehnungsgefäß bildet somit mit dem Schalter eine Einheit und bleibt auch beim Transport angebaut. Die umständliche Montage von Ausdehnungsgefäß und Rohrleitungen bei Aufstellung des Transformators entfallen.

Für Volumenausgleichsvorgänge lässt sich bei Faltenbälgen und / oder Kompensatoren nur das Differenzvolumen zwischen dem gestreckten Zustand und dem zusammengefalteten Zustand nutzen. Das Grundvolumen im zusammengefalteten Zustand ist nicht nutzbar. Das nicht nutzbare Volumen wird durch Einbringen eines napf- oder topfförmigen Einsatzes auf ein Minimum begrenzt. In einer besonderen Ausführungsform der Erfindung wird dieser Topf so ausgebildet das ein Hohlraum entsteht, der zur Aufnahme oder Unterbringung der notwendigen Schutz und Überwachungstechnik genutzt werden kann.
In einer weiteren besonderen Ausbildung der Erfindung wird dieser Topf derart gestaltet, dass er als Abdeck- und Schutzhaube für die Schutz-, Überwachungs-, und Regelgeräte dient. In einer weiteren Ausführung der Erfindung ist die Gestaltung des Topfes als Abdeckung und Spritzschutz für ein Druckentlastungsventil vorgesehen. Der Topf übernimmt das Auffangen und die Ableitung des heißen Ölschwalles im Fehlerfall.

Durch diese Anordnung wird der Ausgleichkörper zum Bestandteil des Schalters. Zusätzliche externe Baugruppen entfallen und führen zu einer Vereinfachung des gesamten Transformators. Probleme mit Gasansammlungen in Rohrleitungen und eine Behinderung der Ölströmung bei Temperaturänderungen der Isolierflüssigkeit sind durch Entfall der mit diesen Problemen behafteten Baugruppen ausgeschlossen.
Durch die erfindungsgemäße Gestaltung der Volumenkompensationseinrichtung lässt sich ein völliger Abschluss der Isolierflüssigkeit des Schalters von der Atmosphäre / Umgebungsluft erreichen. Die Aufnahme von Feuchtigkeit und Sauerstoff durch die Isolierflüssigkeit wird verhindert. Eine Beeinflussung der elektr. Durchschlagfestigkeit der Isolierflüssigkeit durch Feuchtigkeit wird vermieden sowie die Alterung der Isolierflüssigkeit deutlich herabgesetzt. Das äußere Ausdehnungsgefäß, der Luftentfeuchter sowie die zugehörigen Rohrleitungen können entfallen. Die regelmäßige Prüfung des Zustandes des Trocknungsmittels im Luftentfeuchter kann eingespart werden und es kommt zu Kosteneinsparungen durch den Entfall des kostspieligen regelmäßigen Austausches des Trocknungsmittels. Umweltverschmutzungs- und Entsorgungsprobleme durch verbrauchte Trocknungsmittel werden vermieden.

In einer vorteilhaften Ausgestaltung der Erfindung wird der Schalter mit einem Gasablassventil (V3) ausgerüstet. Dieses kann zweckmäßigerweise derart ausgeführt oder gesteuert werden, dass es bei einem kleinen Gasdruck anspricht, nicht jedoch bei Anliegen von Isolierflüssigkeit. Dies wird vorteilhafterweise durch die Steuerung des Gasablassventiles mittels eines Schwimmers (SW) realisiert. Dadurch ist ein ständiges Abpumpen der Gase möglich. Zum Schutz vor im Fehlerfall auftretenden Druckwellen ist erfindungsgemäß ein übliches großflächiges Druckentlastungsventil (D1) vorgesehen, wobei der Faltenbalg das Druckentlastungsventil umschließt.

Durch die Kombination einer füllstandsunabhängigen Druckentlastungseinrichtung und einer bereits bei geringem Überdruck ansprechenden füllstandsabhängigen Druckentlastungseinrichtung, lässt sich ein sicherer Berstschutz für das Schaltergefäß bei kontinuierlicher Abfuhr sich bildender Gase ermöglichen.

Weiterhin ist durch Verwendung eines mehrwandigen Balges eine völlige Berstsicherheit erzielbar, diese Ausführung ermöglicht außerdem eine Leckageüberwachung. Durch Verwendung eines Führungsrohres kann der Balg des Kompensators gegen seitliches Ausweichen (Knicken) geschützt werden. Dieses Führungsrohr kann ebenfalls zur Aufnahme der beim Transport des Transformators auftretenden Querbeschleunigungskäfte genutzt werden. Die Druckwellenleiteinrichtung für das Druckentlastungsventil wird als Führungsrohr für den Balg genutzt.
Die Druckwellenleiteinrichtung wird derart gestaltet, dass sowohl bei gedehntem Kompensator als auch bei gestauchtem Kompensator eine sichere Weiterleitung der Druckwellen gewährleistet ist. Bewegliches Grundelement des Kompensators ist der Metallbalg, der aufgrund seiner ringförmig umlaufenden Wellen eine axiale Beweglichkeit aufweist, die bei Anwendung im erfindungsgemäßen Ausdehnungsgefäß zum Ausgleich der thermisch bedingten Volumenänderungen der Isolierflüssigkeit des Stufenschalters genutzt wird. Dieser Balg bezieht seine Beweglichkeit aus der Biegsamkeit der radial stehenden Wellenflanken. Dabei ist für den beschriebenen Anwendungsfall die lyraförmige Welle aufgrund der großen Beweglichkeit bei ausreichender Druckfestigkeit zu bevorzugen.

In einer weiteren besonderen Ausführungsform wird der Ausgleichskörper mit einem Federelement versehen, um ein vorbestimmtes Druckspiel zu erzielen. Diese Federelemente können auch durch den Körper des Kompensators selbst gebildet werden.

In einer speziellen Ausführung wird die Ausgleichsvorrichtung mit einer Volumenbegrenzung in eine oder auch beide Richtungen ausgerüstet. Dadurch kann beispielsweise im Schaltergefäß ein besonderen Anforderungen entsprechendes Druckspiel realisiert werden. Diese Begrenzung ist ebenfalls durch eine Hubbegrenzung der Ausgleichselemente sowie eine mehrteilige Ausgleichvorrichtung mit Kammern unterschiedlicher Federkonstante möglich.

Die Erfindung wird im Folgenden anhand von Ausführungsbeispielen näher beschrieben.

Figur 1 zeigt einen Schalter (S) mit einem Schalterkopf (SK), welcher am Deckel eines Transformators angeordnet ist. Der Raum innerhalb des Schalters (S) ist mit Isolierflüssigkeit gefüllt. Da das Gehäuse des Schalters (S) diesen hermetisch abschließt, kommt es bei Erwärmung der Isolierflüssigkeit des Schalters zu einer Erhöhung des Innendruckes im Schalter. Diese Druckerhöhung bewirkt eine Streckung des Kompensators (K). Sich durch thermische Ölzersetzung bildende Gase steigen nach oben und werden durch die zylindrischen Rohrstücke (R1) zu einer Überwachungseinrichtung (D1) geführt.
Eines der beiden Rohrsegmente (R1) ist an der beweglichen Endplatte des Kompensators angeordnet. Diese Rohrstücke sind derart gestaltet das sie bei jeder Stellung des Kompensators eine sichere Ableitung von Druckwellen zum Druckentlastungsventil (D1) gewährleisten. Die Höhe ist derart bemessen dass der Kompensator seine volle Beweglichkeit ausnutzt und eine sichere Ölströmung zwischen Schalter und Ausdehnungsgefäß gewährleistet ist. Der Querschnitt des von dem Rohrstück (R1) gebildeten Druckwellenkanals zum Druckentlastungsventil (D1) ist dabei so groß, dass Druckwellen ungehindert zum Druckentlastungsventil geleitet werden. Der Ölkanal in das Ausdehnungsgefäß der im Ausführungsbeispiel durch den Zwischenraum zwischen den beiden Rohr- bzw. Führungsstücken (R1) gebildet wird, ist derart gestaltet dass er für die langsam verlaufenden thermisch bedingten Volumenschwankungen einen genügenden Ölfluss ermöglicht, für die explosionsartigen Volumenvergrößerungen im Schadensfall aber eine solche Dämpfung besitzt dass die Druckwelle nicht auf den Balg übertragen wird sondern innerhalb des Rohrstutzens (R1) zum Druckentlastungsventil (D1) geführt wird.

Figur 2 zeigt einen Stufenschalter (S) mit Ausdehnungsgefäß, wobei ein für Stufenschalter übliches Schutzrelais (D2) über die Rohrleitung (R2) mit dem Innenraum des Schalters (S)verbunden ist.

Die Figur 3 zeigt ein erfindungsgemäßes Ausführungsbeispiel des Schalterausdehnungsgefäßes bei welchem ein Balg (K) als negativer Kompensator in das zylindrische Ausdehnungsgefäß eingebaut ist. Die axiale Bewegung des Balges führt zur Anpassung des Volumens. Dabei bilden die bewegliche innere Deckplatte des Ausdehnungsgefäßes und der Balg (K) einen Hohlraum welcher zur Unterbringung der Überwachungsgeräte des Schalters genutzt wird. Die Bewegung der Deckplatte (P2) wird an einer Anzeigevorrichtung (AV) zur Anzeige des Ölvolumens oder der diesem entsprechenden Temperatur der Isolierflüssigkeit des Stufenschalters genutzt.

Die Figur 4 zeigt ein erfindungsgemäßes Ausführungsbeispiel des Schalterausdehnungsgefäßes bei welchem ein Balg (K) als positiver Kompensator die Volumenschwankungen der Isolierflüssigkeit des Stufenschalters ausgleicht. Innerhalb des vom Balg gebildeten Ausdehnungsgefäßes befindet sich ein feststehender topfförmiger Innenzylinder welcher die Überwachungsgeräte des Stufenschalters umschließt. Dieser topfförmige Innenzylinder wird vorteilhafterweise weitgehend der Form des Balges (K) im gestauchten Zustand angepasst. Im Ausführungsbeispiel dient dieser innere Zylinder gleichzeitig als Ölauffanghaube und Spritzschutz für ein von diesem Zylinder umschlossenes Druckentlastungsventil (D1).

## Patentansprüche

1. Mit einer Isolierflüssigkeit gefüllter und mit einem dicht verschlossenen Gehäuse versehener Stufenschalter (S), mit einem Ausdehnungsgefäß zur Aufnahme der thermisch bedingten Volumenänderungen der Isolierflüssigkeit, wobei zur Aufnahme der Volumenschwankungen der Isolierflüssigkeit die Bewegung eines Faltenbalges (K) genutzt wird und das Ausdehnungsgefäß direkt auf dem Kopf des Stufenschalters montiert ist,
**dadurch gekennzeichnet, dass**
der Faltenbalg (K) ein Druckentlastungsventil (D1) umschließt.

2. Stufenschalter nach Anspruch 1,
**dadurch gekennzeichnet, dass** durch einen topfförmigen Innenzylinder im die Außenwand bildenden Faltenbalg oder durch Anordnung eines negativen inneren Faltenbalgs in einem topfförmigen Außenzylinder das Ölvolumen des Ausdehnungsgefäßes der nutzbaren Faltenbalgvolumendifferenz angeglichen wird.

3. Stufenschalter nach Anspruch 2
**dadurch gekennzeichnet, dass** der Innenzylinder oder der innere Faltenbalg des Ausdehnungsgefäßes einen Hohlraum bilden, in welchem die erforderlichen Überwachungsgeräte und Armaturen für den Stufenschalter raumsparend untergebracht werden.

4. Stufenschalter nach Anspruch 2 oder 3,
**dadurch gekennzeichnet, dass** der Innenzylinder das Druckentlastungsventil umschließt.

5. Stufenschalter nach einem der vorher genannten Ansprüche,
**dadurch gekennzeichnet, dass** der Faltenbalg mit einem Federelement versehen ist, um ein vorbestimmtes Druckspiel zu erzielen.

6. Stufenschalter nach einem der vorher genannten Ansprüche,
**dadurch gekennzeichnet, dass** der feststehende Teil und der bewegliche Teil des Ausdehnungsgefäßes jeweils mit Führungshülsen versehen sind und dass sich diese Führungshülsen überlappen.

7. Stufenschalter nach einem der vorher genannten Ansprüche,
**dadurch gekennzeichnet, dass** ein mehrschichtiger Faltenbalg zum Einsatz kommt.

8. Stufenschalter nach Anspruch 7,
**dadurch gekennzeichnet, dass** für den mindest zweischichtigen Faltenbalg eine Leckageüberwachung an den Hohlraum zwischen den Schichten angeschlossen wird.

9. Stufenschalter nach einem der vorher genannten Ansprüche,
**dadurch gekennzeichnet, dass** der Stufenschalter mit Vorrichtungen zur Erfassung des Füllstandes der Isolierflüssigkeit und / oder Erfassung des Druckes ausgestattet ist.

10. Stufenschalter nach Anspruch 9,
**dadurch gekennzeichnet, dass** die von der Volumenänderung hervorgerufene Verformung des Faltenbalges zur Auswertung und / oder Anzeige des Schalterölvolumens genutzt wird.

11. Stufenschalter nach einem der vorher genannten Ansprüche,
**dadurch gekennzeichnet, dass** der Stufenschalter (S) mit Vorrichtungen (V3) zur Sammlung und zum Ablassen von sich bildenden Gasen ausgestattet ist.

12. Stufenschalter nach Anspruch 11,
**dadurch gekennzeichnet, dass** diese Vorrichtungen in Abhängigkeit vom Ölstand im Ausdehnungsgefäß gesteuert werden.

13. Stufenschalter nach einem der vorher genannten Ansprüche,
**dadurch gekennzeichnet, dass** die maximale Ausdehnung des Faltenbalges mittels geeigneter Arretierungen begrenzt wird.

14. Stufenschalter nach einem der vorher genannten Ansprüche,
**dadurch gekennzeichnet, dass** die Rückstellkraft für den Faltenbalg durch die Gewichtskraft eines Beschwerungskörpers erzeugt wird.

15. Stufenschalter nach Anspruch 12,
**dadurch gekennzeichnet, dass** die erforderlichen Überwachungsgeräte und Armaturen für den Stufenschalter den Beschwerungskörper für die Rückstellkraft des Faltenbalges bilden.

16. Stufenschalter nach einem der vorgenannten Ansprüche,
**dadurch gekennzeichnet, dass** der Faltenbalg mit einer Schutzhaube abgedeckt ist.

## Claims

1. Tap changer (S) which is filled with an insulating liquid, is provided with a housing (which is sealed tight) and an expansion vessel for absorbing the thermally dependent volume changes of the insulating liquid, wherein the movement of a folding bellows (K) is used to absorb volume fluctuations of the insulating liquid, and the expansion vessel is mounted directly on the head of the tap changer,
**characterized in that**
the folding bellows (K) surrounds a pressure relief valve (D1).

2. Tap changer according to Claim 1,
**characterized in that**
the oil volume of the expansion vessel is matched to the useable folding bellows volume difference by means of an inner cylinder, in the form of a pot, in the folding bellows which forms the outer wall, or by arrangement of a negative inner folding bellows in an outer cylinder in the form of a pot.

3. Tap changer according to Claim 2,
**characterized in that**
the inner cylinder or the inner folding bellows of the expansion vessel forms a cavity in which the required monitoring appliances and fittings for the tap changer are accommodated in a space-saving manner.

4. Tap changer according to Claim 2 or 3,
**characterized in that**
the inner cylinder surrounds the pressure relief valve.

5. Tap changer according to one of the abovementioned claims,
**characterized in that**
the folding bellows is provided with a spring element in order to achieve a predetermined pressure tolerance range.

6. Tap changer according to one of the abovementioned claims,
**characterized in that**
the stationary part and the moving part of the expansion vessel are each provided with guide sleeves, and **in that** these guide sleeves overlap.

7. Tap changer according to one of the abovementioned claims,
**characterized in that**
a multilayer folding bellows is used.

8. Tap changer according to Claim 7,
**characterized in that**
a leakage monitoring means is connected to the cavity between the layers for the at least two-layer folding bellows.

9. Tap changer according to one of the abovementioned claims,
**characterized in that**
the tap changer is equipped with apparatuses for detection of the filling level of the insulating liquid and/or for detection of the pressure.

10. Tap changer according to Claim 9,
**characterized in that**
the deformation of the folding bellows caused by the volume change is used for evaluation and/or indication of the switch oil volume.

11. Tap changer according to one of the abovementioned claims,
**characterized in that**
the tap changer (S) is equipped with apparatuses (V3) for collecting and for letting out gases that are formed.

12. Tap changer according to Claim 11,
**characterized in that**
these apparatuses are controlled as a function of the oil level in the expansion vessel.

13. Tap changer according to one of the abovementioned claims,
**characterized in that**
the maximum expansion of the folding bellows is limited by means of suitable locks.

14. Tap changer according to one of the abovementioned claims,
**characterized in that**
the resetting force for the folding bellows is produced by the weight of a weighting body.

15. Tap changer according to Claim 12,
**characterized in that**
the required monitoring appliances and fittings for the tap changer switch form the weighting body for the resetting force of the folding bellows.

16. Tap changer according to one of the abovementioned claims,
**characterized in that**
the folding bellows is covered by a protective shroud.

## Revendications

1. Commutateur (S) à gradins empli d'un liquide isolant et pourvu d'un boîtier fermé de manière étanche, comprenant un vase d'expansion pour absorber les variations de volume dues à la température du liquide isolant, dans lequel pour absorber les fluctuations de volume du liquide isolant on utilise le déplacement d'un soufflet (K) à plis et le vase d'expansion est monté directement sur la tête du commutateur à gradins,
**caractérisé en ce que**
le soufflet (K) à plis entoure une soupape (D1) de décompression.

2. Commutateur à gradins suivant la revendication 1,
**caractérisé en ce que**
par un soufflet à plis formant un cylindre intérieur en forme de pot dans la paroi extérieure ou en mettant un soufflet à plis intérieur négatif dans un cylindre extérieur en forme de pot, on égalise le volume d'huile du vase de dilatation à la différence de volume utile du soufflet à plis.

3. Commutateur à gradins suivant la revendication 2,
**caractérisé en ce que**
le cylindre intérieur ou le soufflet à plis intérieur du vase de dilatation forme un espace vide dans lequel sont logés, en économisant de l'espace, les appareils de contrôle et les appareillages nécessaires au commutateur à gradins.

4. Commutateur à gradins suivant la revendication 2 ou 3,
**caractérisé en ce que** le cylindre intérieur entoure la soupape de décompression.

5. Commutateur à gradins suivant l'une des revendications précédentes,
**caractérisé en ce que**
le soufflet à plis est pourvu d'un élément à ressort pour produire un jeu de pression défini à l'avance.

6. Commutateur à gradins suivant l'une des revendications précédentes,
**caractérisé en ce que**
la partie fixe et la partie mobile du vase de dilatation sont pourvues chacune d'un manchon de guidage et **en ce que** ces manchons de guidage se chevauchent.

7. Commutateur à gradins suivant l'une des revendications précédentes, **caractérisé en ce qu'**il est utilisé un soufflet à plis à plusieurs couches.

8. Commutateur à gradin suivant la revendication 7,
**caractérisé en ce que**
pour le soufflet à plis au moins à deux couches, un contrôle de fuite est raccordé à l'espace vide entre les couches.

9. Commutateur à gradins suivant l'une des revendications précédentes,
**caractérisé en ce que**
le commutateur à gradins est équipé de dispositifs de détection du niveau de liquide isolant et/ou de détection de la pression.

10. Commutateur à gradins suivant la revendication 9,
**caractérisé en ce que**
la déformation du soufflet à plis provoquée par la variation de volume est utilisée pour l'évacuation et/ou l'indication du volume d'huile du commutateur.

11. Commutateur à gradins suivant l'une des revendications précédentes,
**caractérisé en ce que**
le commutateur à gradins est équipé de dispositifs (V3) de recueil et d'évacuation de gaz qui se forme.

12. Commutateur à gradins suivant la revendication 11,
**caractérisé en ce que**
les dispositifs sont commandés en fonction du niveau d'huile dans le vase de dilatation.

13. Commutateur à gradins suivant l'une des revendications précédentes,
**caractérisé en ce que**
le déploiement maximum du soufflet à plis est limité au moyen d'arrêts appropriés.

14. Commutateur à gradins suivant l'une des revendications précédentes,
**caractérisé en ce que**
la force de rappel du soufflet à plis est produite par le poids d'un corps de lestage.

15. Commutateur à gradins suivant la revendication 12,
**caractérisé en ce que**
les appareils de contrôle et les appareillages nécessaires au commutateur à gradins forment le corps de lestage pour la force de rappel du soufflet à plis.

16. Commutateur à gradins suivant l'une des revendications précédentes,
**caractérisé en ce que**
le soufflet à plis est recouvert d'une hotte de protection.
